# EUROPÄISCHE PATENTSCHRIFT

(11) **EP 4 286 636 B1**
(45) Veröffentlichungstag und Bekanntmachung des Hinweises auf die Patenterteilung: **09.10.2024**
(21) Anmeldenummer: 23172512.8
(22) Anmeldetag: 10.05.2023
(51) Int. Cl.: E05F 3/22, E05F 15/63

(54) **GLEITSCHIENE FÜR EINEN TÜRANTRIEB**
SLIDE RAIL FOR A DOOR DRIVE
RAIL DE COULISSEMENT POUR UN ENTRAÎNEMENT DE PORTE

(30) Priorität: 30.05.2022 DE 102022205376
(43) Veröffentlichungstag der Anmeldung: 06.12.2023
(73) Patentinhaber: GEZE GmbH, 71229 Leonberg (DE)
(72) Erfinder: Buess, Roland, 71263 Weil der Stadt (DE)
(74) Vertreter: Witte, Weller & Partner Patentanwälte mbB

(56) Entgegenhaltungen:
- EP-A2- 2 078 812
- EP-A2- 2 617 927
- EP-B1- 1 727 955

## Beschreibung

Die Erfindung betrifft eine Gleitschiene für einen Türantrieb, insbesondere für einen Türschließer. Solche Gleitschienen umfassen regelmäßig ein Gleitschienenprofil für ein Gleitstück des Türantriebs, zwei Befestigungselemente zur Montage der Gleitschiene und ein Abdeckprofil als Verkleidung für das Gleitschienenprofil und die Befestigungselemente. Die beiden Befestigungselemente sind an den beiden axialen Stirnseiten des Gleitschienenprofils befestigbar und derart ausgebildet, dass über diese die Gleitschiene im zusammengesetzten Zustand an einem beliebigen Montageort, insbesondere an einer Wand, einer Decke, einer Türzarge oder einem Türblatt, befestigbar ist. Das Abdeckprofil ist auf das Gleitschienenprofil und die Befestigungselemente aufschiebbar und derart ausgebildet, dass es im zusammengesetzten Zustand der Gleitschiene das Gleitschienenprofil und die Befestigungselemente quer zur Axialrichtung der Gleitschiene zumindest teilweise umgibt.

EP 2 078 812 A2, EP 1 727 955 B1 und EP 2 617 927 A2 offenbaren jeweils eine Gleitschiene für einen Türantrieb mit einem Gleitschienenprofil. Bisher ist es stets sehr aufwendig, geeignete Befestigungselemente bereitzustellen, welche für die beiden axialen Stirnflächen der Gleitschiene einen geeigneten (also einen sauberen und insbesondere spaltfreien) Abschluss bilden. Dies liegt zum einen an unterschiedlichen Längen für das Abdeckprofil, was zu verschiedenen Überständen des Abdeckprofils an den beiden Befestigungselementen führt. Um solche verschiedene Überstände zu kompensieren, waren bisher konkret angepasste Befestigungselemente notwendig. Zum anderen bedingen die herkömmlichen Ausgestaltungen für Befestigungselemente voneinander verschieden ausgebildete Befestigungselemente für die beiden Stirnseiten der Gleitschiene. Folglich war es notwendig eine Vielzahl unterschiedlich geformter Befestigungselemente vorzuhalten, um eine zufriedenstellende Montage der Gleitschiene zu ermöglichen. Dies führt nicht nur zu erhöhten Herstellungskosten (aufgrund der jeweils geringeren Stückzahl für die einzelnen Befestigungselemente), sondern auch zu erheblichen Defiziten bei der Handhabung entsprechender Gleitschienen während der Montage.

Im Lichte dessen ist es eine Aufgabe der vorliegenden Erfindung, eine Gleitschiene bereitzustellen, bei welcher diese Probleme zumindest teilweise überwunden werden. Insbesondere soll es die vorliegende Erfindung vermeiden, für jede einzelne Länge für Gleitschienenprofile eine bestimmte einzelne konkret angepasste Länge für das Abdeckprofil vorsehen zu müssen und/oder für die beiden Stirnseiten der Gleitschiene unterschiedliche Befestigungselemente vorsehen zu müssen.

Diese Aufgabe wird durch eine Gleitschiene mit den Merkmalen des Anspruchs 1 gelöst. Erfindungsgemäß umfasst eine Gleitschiene zwei Endkappen, welche in der Axialrichtung jeweils zumindest teilweise in ein entsprechendes der beiden Befestigungselemente einschiebbar und fixierbar sind. Mit anderen Worten, es werden zwei Endkappen vorgesehen, welche an den Befestigungselementen befestigt werden können. Dies ermöglicht eine flexiblere räumliche Ausgestaltung der Befestigungselemente, während die jeweiligen Endkappen den gewünschten sauberen und insbesondere spaltfreien Abschluss der Gleitschiene ermöglichen.

Konkret ermöglicht die Einschiebbarkeit und Fixierbarkeit der Endkappen an den Befestigungselementen einen bestimmten Spielraum bei der relativen Positionierung zwischen den Endkappen und den jeweiligen Befestigungselementen. Dieser Spielraum ermöglicht unter anderem den Ausgleich unterschiedlicher Längen des Abdeckprofils und/oder räumlicher Unterschiede zwischen den beiden Stirnseiten der Gleitschiene.

Vorteilhafte Ausführungsformen der Erfindung sind in den abhängigen Ansprüchen beschrieben.

Bevorzugt sind die beiden Befestigungselemente jeweils derart symmetrisch ausgestaltet, dass diese an den beiden axialen Stirnseiten des Gleitschienenprofils befestigbar sind. Insbesondere sind die beiden Befestigungselemente jeweils symmetrisch zu einer Ebene entlang der Axialrichtung und parallel zu einer Montagefläche der Befestigungselemente ausgebildet. Dies ermöglicht es, die vorgesehenen Befestigungselemente an beiden Enden der Gleitschiene einzusetzen, und damit eine flexiblere Montage der Gleitschiene.

Bevorzugt sind die beidem Endkappen jeweils derart symmetrisch ausgestaltet, dass diese an den beiden Befestigungselementen an den axialen Stirnseiten des Gleitschienenprofils befestigbar sind. Insbesondere sind die beiden Endkappen jeweils symmetrisch zu einer Ebene entlang der Axialrichtung und parallel zu einer Montagefläche der Befestigungselemente ausgebildet. Dies ermöglicht es, die vorgesehenen Endkappen an beiden Enden der Gleitschiene einzusetzen.

Bevorzugt sind die beiden Befestigungselemente identisch zueinander ausgebildet. Ergänzend oder alternativ sind die beiden Endkappen bevorzugter Weise identisch zueinander ausgebildet. Dies ermöglicht eine erhebliche Reduktion der Herstellungskosten der Befestigungselemente und/oder Endkappen aufgrund jeweils höherer (insbesondere doppelt so hoher) Stückzahlen.

Bevorzugt weisen die Befestigungselemente jeweils einen Montageabschnitt und einen vom Montageabschnitt in der Axialrichtung abstehenden Zapfen auf. Die Zapfen sind dabei jeweils in die entsprechende axiale Stirnseite des Gleitschienenprofils einsteckbar und über wenigstens ein Fixierelement an dem Gleitschienenprofil fixierbar. Die Montageabschnitte sind jeweils, insbesondere unter Zuhilfenahme eines separaten Montagelements, an dem gewünschten Montageort befestigbar. Derartige Befestigungselemente sind für verschiedene Gleitschienen mit unterschiedlich langen Gleitschienenprofilen einsetzbar und erlauben dabei eine zuverlässige Montage der Gleitschiene am Montageort.

Bevorzugt sind die Befestigungselemente und die Endkappen jeweils derart ausgebildet, dass die Endkappen jeweils in einer Richtung quer zur Axialrichtung, und insbesondere senkrecht in Bezug auf eine Montagefläche der Befestigungselemente, in unterschiedlichen Relativpositionen in Bezug auf das entsprechende Befestigungselement an diesem fixierbar sind. Dies ermöglicht es Variationen der konkreten Positionierung der Befestigungselemente in Bezug auf die übrigen Komponenten der Gleitschiene, welche sich aus einer linksseitigen oder rechtsseitigen Montage des jeweiligen Befestigungselements ergeben, durch eine Anpassung der Relativpositionierung der Endkappen in Bezug auf das jeweilige Befestigungselement auszugleichen.

Bevorzugt bilden die unterschiedlichen Relativpositionen quer zur Axialrichtung einen zusammenhängenden Bereich aus axialen Relativpositionen. Dies ermöglicht eine stufenlose Justierung der konkreten Relativpositionierung der Endkappen in Bezug auf die Befestigungselemente.

Bevorzugt sind die Befestigungselemente und die Endkappen jeweils derart ausgebildet, dass die Endkappen entlang der Axialrichtung in Bezug auf das jeweilige Befestigungselement in unterschiedlichen axialen Relativpositionen gegenüber dem jeweiligen Befestigungselement fixierbar sind. Insbesondere sind die Endkappen jeweils derart ausgestaltet, dass diese je nach einem axialen Überstand des Abdeckprofils an den Befestigungselementen unterschiedlich tief in die jeweiligen Befestigungselemente einschiebbar sind. Dabei werden die Endkappen jeweils in unterschiedlichen Einschubtiefen von dem entsprechenden Befestigungselement gehaltert. Insbesondere bilden die wählbaren axialen Relativpositionen einen zusammenhängenden Bereich aus axialen Relativpositionen. Das bedeutet, dass die konkreten axialen Relativpositionen, in welchen die Befestigungselemente die Endkappen haltern, übergangslos ineinander übergehen. Dies resultiert in einer besonders flexibel einstellbaren Gesamtausgestaltung.

Bevorzugt ist das Abdeckprofil in der Axialrichtung länger als das Gleitschienenprofil und die beiden Befestigungselemente zusammen, sodass das Abdeckprofil im zusammengesetzten Zustand der Gleitschiene in der Axialrichtung über wenigstens eines der beiden Befestigungselemente, insbesondere über beide Befestigungselemente, hinausragt. Ferner sind die Endkappen derart ausgebildet, dass wenigstens eine von ihnen, insbesondere beide, im zusammengesetzten Zustand der Gleitschiene an der entsprechenden der axialen Stirnseiten des Abdeckprofils anliegt. Dies ermöglicht eine besonders einfache und zuverlässige spaltfreie Montage der Gleitschiene. Dies gilt insbesondere selbst für unterschiedlich lange (beispielsweise aufgrund von Herstellungstoleranzen) Abdeckprofile.

Bevorzugt weisen die Endkappen jeweils einen, insbesondere flachen, Abdeckabschnitt und einen von diesem Abdeckabschnitt in der Axialrichtung hervorstehenden Kopplungsabschnitt auf. Dabei weisen die Befestigungselemente jeweils, insbesondere an ihren den Zapfen gegenüberliegenden axialen Stirnseiten, eine Aufnahmeöffnung auf, welche derart ausgestaltet ist, dass sie insbesondere den gesamten Kopplungsabschnitt der jeweiligen Endkappe aufnehmen und haltern kann. Mit anderen Worten, die Aufnahmeöffnungen der Befestigungselemente sind derart ausgebildet, dass der gesamte zur Halterung vorgesehene Kopplungsabschnitt der jeweiligen Endkappe in diese einschiebbar ist. Dies ermöglicht es in einem Fall, in welchem das Abdeckprofil axial mit dem entsprechenden Befestigungselement abschließend eingesetzt werden soll, die Endkappe ausreichend tief in das Befestigungselement einschieben zu können, um einen spaltfreien Abschluss der Gleitschiene zu erhalten. Hier würde der Abdeckabschnitt der Endkappe dann sowohl auf der entsprechenden Stirnseite des Abdeckprofils als auch auf der entsprechenden Stirnseite des Befestigungselements anliegen.

Bevorzugt sind dabei die Kopplungsabschnitte der Endkappen und die Aufnahmeöffnungen der Befestigungselemente jeweils derart ausgestaltet und insbesondere bemessen, dass die Endkappen jeweils quer zur Axialrichtung zwischen unterschiedlichen Relativpositionen in Bezug auf das jeweilige Befestigungselement verschiebbar sind. Dies resultiert in einer einfachen und zuverlässigen Anpassbarkeit der entsprechenden Relativpositionierung quer zur Axialrichtung.

Ferner bevorzugt weisen dabei die Aufnahmeöffnungen der Befestigungselemente jeweils einen rechteckigen oder achteckigen Querschnitt auf. Insbesondere sind dabei die Aufnahmeöffnungen der Befestigungselemente jeweils an zwei quer zur Axialrichtung einander gegenüberliegenden Seiten offen. Derartige Aufnahmeöffnungen sind besonders einfach herzustellen und liefern eine besonders freie Anpassbarkeit der entsprechenden Relativpositionierung.

Bevorzugt sind die Abdeckabschnitte der Endkappen jeweils derart ausgebildet, dass sie in der axialen Draufsicht auf die entsprechende axiale Stirnseite der Gleitschiene das entsprechende Befestigungselement in seiner Gesamtheit und das Abdeckprofil lediglich teilweise bedecken. Mit anderen Worten, der Querschnitt des Abdeckabschnitts ist in der axialen Draufsicht größer als der Querschnitt des entsprechenden Befestigungselements, jedoch kleiner als der Querschnitt des Abdeckprofils. Damit wird sichergestellt, dass die Endkappen jeweils an dem Abdeckprofil anliegen um dort einen geeigneten Abschluss zu bilden, ohne dass die Endkappen in das Abdeckprofil hineinrutschen. Alternativ oder ergänzend dazu können die Abdeckabschnitte der Endkappen jeweils derart ausgebildet sein, dass diese entlang des gesamten Umfangs der jeweiligen Stirnfläche des Abdeckprofils an diesem anliegen. Dies ermöglicht eine besonders zuverlässige Bildung des erwünschten spaltfreien Abschlusses unter Verhinderung des Hineinrutschens der Endkappen in das Abdeckprofil. Insbesondere bilden die Abdeckabschnitte der Endkappen in der Axialrichtung betrachtet jeweils eine in sich geschlossene Abschlussfläche. Dies erleichtert die Herstellung der jeweiligen Endkappen und resultiert ferner in einem geschlossenen Abschluss der Stirnseiten der Gleitschiene.

Ferner bevorzugt weisen die Kopplungsabschnitte der Endkappen quer zur Axialrichtung jeweils einen ovalen, rechteckigen oder achteckigen Querschnitt auf. Solche Ausgestaltungen sind vergleichsweise einfach herzustellen und dabei besonders robust. Alternativ oder ergänzend dazu können die Kopplungsabschnitte der Endkappen jeweils wenigstens zwei parallel zueinander verlaufende Wandabschnitte aufweisen. Solche Wandabschnitte sind besonders praktisch. Insbesondere sind dabei die zwei parallel zueinander verlaufenden Wandabschnitte derart ausgebildet, dass diese im zusammengesetzten Zustand der Gleitschiene quer zur Axialrichtung federelastisch zueinander, insbesondere aufeinander zu, verformt sind, um so einen Kraft- und/oder Formschluss zwischen dem jeweiligen Kopplungsabschnitt und dem entsprechenden Befestigungselement zu bilden. Damit ist es möglich, die Endkappen besonders einfach und zuverlässig an den entsprechenden Befestigungselementen zu haltern. Dabei sind die entsprechenden Kopplungsabschnitte bevorzugt jeweils zumindest teilweise, insbesondere vollständig, aus einem elastisch gut verformbaren Material wie beispielsweise Plastik oder Gummi gebildet. Auch Metalle können hierfür geeignet sein.

Besonders bevorzugt weisen dabei die Kopplungsabschnitte der Endkappen im Querschnitt jeweils eine Ausnehmung auf. Die Ausnehmungen in den entsprechenden Kopplungsabschnitten trennen jeweils zwei parallel zueinander verlaufenden Wandabschnitte quer zur Axialrichtung voneinander. Dies resultiert in einer besonders gut quer zur Axialrichtung zu stauchenden Ausgestaltung für die Kopplungsabschnitte. Insbesondere bilden dabei die Ausnehmungen in den entsprechenden Kopplungsabschnitten im Querschnitt jeweils einen Durchbruch. Dies erhöht die Verformbarkeit der Kopplungsabschnitte weiter.

Gemäß einem bevorzugten ersten Ausführungsbeispiel weisen die Kopplungsabschnitte der Endkappen jeweils an ihren umfänglichen Außenflächen quer zur Axialrichtung wenigstens eine entlang der Umfangsrichtung des jeweiligen Kopplungsabschnitts verlaufende federelastische Lamelle auf. Die Lamellen sind dabei jeweils derart ausgebildet sind, dass diese im zusammengesetzten Zustand der Gleitschiene zur Fixierung der jeweiligen Endkappe an dem entsprechenden Befestigungselement kraftschlüssig mit der Innenseite der Aufnahmeöffnung des entsprechenden Befestigungselements in Kontakt stehen. Derartige Endkappen sind aufgrund des großen Verformungsspielraums der jeweiligen Lamellen mit verschiedenen Befestigungselementen mit jeweils unterschiedlich breit und/oder hoch ausgestalteten Aufnahmeöffnungen einsetzbar.

Bevorzugt weisen dabei die Kopplungsabschnitte jeweils mehrere, insbesondere sechs, derartige Lamellen auf, von denen dann insbesondere jeweils drei Lamellen auf zwei quer zur Axialrichtung einander gegenüberliegenden Außenflächen des jeweiligen Kopplungsabschnitts vorgesehen sind. Eine solche Ausgestaltung ist sehr zuverlässig und dennoch flexibel.

Gemäß einem bevorzugten zweiten Ausführungsbeispiel weisen die Kopplungsabschnitte der Endkappen jeweils an ihren umfänglichen Außenflächen quer zur Axialrichtung wenigstens einen entlang der Axialrichtung des jeweiligen Kopplungsabschnitts verlaufenden Steg auf. Die Stege sind dabei jeweils derart ausgebildet, dass diese im zusammengesetzten Zustand der Gleitschiene zur Fixierung der jeweiligen Endkappe an dem entsprechenden Befestigungselement kraftschlüssig mit der Innenseite der Aufnahmeöffnung des entsprechenden Befestigungselements in Kontakt stehen. Solche Stege resultieren in einer besonders robusten und langlebigen Ausgestaltung.

Bevorzugt weisen dabei die Kopplungsabschnitte jeweils mehrere, insbesondere vier, derartige Stege auf. Diese Stege sind dabei, insbesondere gleichmäßig, um den Umfang des jeweiligen Kopplungsabschnitts verteilt. Damit ist eine besonders zuverlässige Fixierung der Endkappen in den jeweiligen Befestigungsabschnitten zu erreichen.

Gemäß einem bevorzugten dritten Ausführungsbeispiel weisen die Kopplungsabschnitte der Endkappen jeweils an ihren umfänglichen Außenflächen quer zur Axialrichtung wenigstens eine quer zur Axialrichtung des jeweiligen Kopplungsabschnitts verlaufende Riffelung auf. Die Innenflächen der Aufnahmeöffnungen der entsprechenden Befestigungselemente weisen dabei jeweils wenigstens eine quer zur Axialrichtung geriffelte Eingriffsfläche auf. Die Riffelungen der Kopplungsabschnitte sind jeweils derart ausgebildet, dass diese im zusammengesetzten Zustand der Gleitschiene zur Fixierung der jeweiligen Endkappe an dem entsprechenden Befestigungselement zumindest abschnittsweise kraftschlüssig mit der jeweiligen geriffelten Eingriffsfläche des entsprechenden Befestigungselements in Eingriff stehen. Solche geriffelten Ausgestaltungen resultieren in einer besonders stabilen Fixierung des Endkappen.

Bevorzugt weisen dabei die Kopplungsabschnitte jeweils mehrere, insbesondere zwei, derartige Riffelungen auf. Diese sind insbesondere gleichmäßig, bevorzugt einander gegenüberliegend, um den Umfang des jeweiligen Kopplungsabschnitts verteilt. Dies ermöglicht eine besonders zuverlässige Fixierung der Endkappen.

Gemäß einem besonders bevorzugten vierten Ausführungsbeispiel weisen die Kopplungsabschnitte der Endkappen jeweils an ihren umfänglichen Außenflächen quer zur Axialrichtung wenigstens eine quer zur Axialrichtung des jeweiligen Kopplungsabschnitts verlaufende Rastnase auf. Dabei weisen die Aufnahmeöffnungen der entsprechenden Befestigungselemente jeweils, insbesondere an ihrem stirnseitigen Ende, wenigstens eine Querschnittsreduktion auf. Die Rastnasen der Kopplungsabschnitte sind jeweils derart ausgebildet, dass diese im zusammengesetzten Zustand der Gleitschiene zur Fixierung der jeweiligen Endkappe an dem entsprechenden Befestigungselement, insbesondere kraft- und/oder formschlüssig, mit der jeweiligen Querschnittsreduktion des entsprechenden Befestigungselements in Eingriff stehen. Derartige Ausgestaltungen erlauben eine noch stabilere, ggf. nicht zerstörungsfrei lösbare, Fixierung der Endkappen an den entsprechenden Befestigungselementen.

Bevorzugt weisen dabei die Kopplungsabschnitte jeweils mehrere, insbesondere zwei, derartige Rastnasen auf. Diese sind, insbesondere gleichmäßig, bevorzugte einander gegenüberliegend, um den Umfang des jeweiligen Kopplungsabschnitts verteilt. Dies ermöglicht eine noch zuverlässigere Fixierung der Endkappen.

Besonders bevorzugt weisen die Rastnasen jeweils einen rampenförmigen Abschnitt auf, welcher an der Querschnittsreduktion anliegt und derart ausgestaltet ist, dass er eine in der Axialrichtung wirkende Vorspannung der jeweiligen Endkappe in die Aufnahmeöffnung des entsprechenden Befestigungselements hinein erzeugt. Dies ermöglicht eine selbständige Korrektur der axialen Relativpositionierung zwischen der Endkappe und dem entsprechenden Befestigungselement. Solche Korrekturen können beispielsweise bei versehentlichen Verschiebungen des Abdeckprofils relativ zum Gleitschienenprofil (beispielsweise beim Reinigen der Gleitschiene) oder bei thermisch bedingten Längenveränderungen des Abdeckprofils notwendig sein, um einen spaltfreien Aufbau zu gewährleisten.

Die Erfindung wird nachfolgend beispielhaft unter Bezugnahme auf die beiliegenden Zeichnungen beschrieben. Es zeigen,
- FIG. 1: unterschiedliche Ansichten einer erfindungsgemäßen Gleitschiene gemäß dem ersten Ausführungsbeispiel,
- FIG. 2: unterschiedliche Ansichten einer erfindungsgemäßen Gleitschiene gemäß dem zweiten Ausführungsbeispiel,
- FIG. 3: unterschiedliche Ansichten einer erfindungsgemäßen Gleitschiene gemäß dem dritten Ausführungsbeispiel, und
- FIG. 4: unterschiedliche Ansichten einer erfindungsgemäßen Gleitschiene gemäß dem vierten Ausführungsbeispiel.

In FIG. 1 ist eine erfindungsgemäße Gleitschiene entsprechend des ersten Ausführungsbeispiels in unterschiedlichen Teilperspektiven gezeigt. FIG. 1a) zeigt eine perspektivische Teilansicht eines stirnseitigen Endes der Gleitschiene 11 im teilweisen zusammengesetzten Zustand. FIG. 1b) zeigt einen Querschnitt entlang der Axialrichtung A der Gleitschiene 11 des entsprechenden Abschnitts der Gleitschiene 11 im vollständig zusammengesetzten Zustand. FIG. 1c) zeigt schließlich einen Querschnitt quer zur Axialrichtung der Gleitschiene 11 entlang der Linie Q-Q in FIG. 1b). Die weiteren Figuren 2 bis 4 sind entsprechend aufgebaut. Die folgenden Beschreibungen treffen auf alle gezeigten Ausführungsbeispiele zu.

Ohne den Gegenstand der vorliegenden Erfindung auf solche Ausgestaltungen zu begrenzen, sind in den gezeigten Ausführungsformen die beiden axialen Endbereiche der Gleitschiene 11 spiegelsymmetrisch zueinander ausgebildet. Das heißt die hier gezeigten Komponenten und strukturellen Ausgestaltungen haben auf der jeweils gegenüberliegenden Seite der gezeigten Gleitschienen 11 ihre Entsprechungen.

Erfindungsgemäße Gleitschienen 11 sind für einen Türantrieb und insbesondere für einen Türschließer vorgesehen. Sie umfassen ein Gleitschienenprofil 13 zur Führung eines entsprechenden Gleitstücks (nicht abgebildet) des Türantriebs. Ferner umfassen die Gleitschienen an ihren beiden axialen Enden jeweils ein Befestigungselement 15, welches an der jeweiligen axialen Stirnseite des Gleitschienenprofils 13 befestigt ist. Im dargestellten Beispiel erfolgt die Befestigung über ein Fixierelement 25, welches vorliegend als Gewindestift ausgebildet ist. Dieses Fixierelement 25 verläuft im montierten Zustand durch einen Zapfen 23 des Befestigungselements 15, welcher in die entsprechende axiale Stirnseite des Gleitschienenprofils 13 eingesteckt ist. Das Befestigungselement 15 umfasst neben dem Zapfen 23 einen Montageabschnitt 21, von welchem der Zapfen in der Axialrichtung A der Gleitschiene 11 in das Gleitschienenprofil 13 hervorsteht. Der Montageabschnitt weist in den gezeigten Beispielen eine Montageöffnung 22 auf, durch welche ein separates Montagelement (nicht gezeigt aber beispielsweise eine Schraube) zur Befestigung der Gleitschiene 11 an einem gewünschten Montageort geführt werden kann. Damit dienen die Befestigungselemente 15 zur Montage der Gleitschiene 11 im zusammengesetzten Zustand dieser an einem gewünschten Montageort, wie beispielsweise an einer Wand, einer Decke, einer Türzarge oder einem Türblatt. Ferner umfassen die Gleitschienen 11 jeweils wenigstens ein Abdeckprofil 17, welches im zusammengesetzten Zustand der jeweiligen Gleitschiene 11 auf das Gleitschienenprofil 13 und die Befestigungselemente 15 aufgeschoben ist. Dieses Abdeckprofil 17 umgibt im zusammengesetzten Zustand der Gleitschiene 11 das Gleitschienenprofil 13 und die beiden Befestigungselemente 15 quer zur Axialrichtung A zumindest teilweise. Es dient zur Verkleidung des Gleitschienenprofils 13 und der beiden Befestigungselemente 15. Dabei ist das besagte Abdeckprofil 17 im Querschnitt quer zur Axialrichtung A im wesentlichen C-förmig ausgebildet, weist jedoch an seiner Unterseite eine Öffnung auf, durch welche das Gleitstück (nicht gezeigt) des Türantriebs mit dem Gleitschienenprofil 13 in Eingriff gebracht werden kann.

Dabei ist vorliegend das Abdeckprofil 17 in der Axialrichtung A der Gleitschiene 11 jeweils länger als das Gleitschienenprofil 13 und die beiden Befestigungselemente 15 zusammen. Folglich ragt das Abdeckprofil 17 im zusammengesetzten Zustand der Gleitschienen 11 in der Axialrichtung A über wenigstens eines der beiden Befestigungselemente 15, insbesondere über beide Befestigungselemente 15, hinaus (siehe den vergrößerten Bereich in FIG. 1b)).

Um die axialen Stirnseiten der Gleitschienen 11 geeignet zu verschließen, umfassen die Gleitschienen 11 ferner an jedem ihrer axialen Stirnseiten eine Endkappe 19. Diese Endkappen 19 sind im zusammengesetzten Zustand in der Axialrichtung A jeweils zumindest teilweise in das entsprechende Befestigungselement 15 eingeschoben und liegen dabei an dem Abdeckprofil 17 an (siehe erneut den vergrößerten Bereich in FIG. 1b)). Dadurch ermöglichen die Endkappen 19 einen sauberen und insbesondere spaltfreien Abschluss der Gleitschiene 11, während die Endkappen 19 durch die jeweiligen Befestigungselemente 15 sicher gehalten werden.

Dabei sind die Befestigungselemente 15 und die Endkappen 19 jeweils derart aufeinander abgestimmt, dass die Endkappen 19 je nach axialem Überstand des Abdeckprofils 17 in unterschiedlichen axialen Relativpositionen zueinander fixierbar sind. Somit ist es möglich, unabhängig von einem konkreten Maß des Überstands einen sauberen und sicheren Abschluss der Gleitschienen 11 zu bilden. Insbesondere gehen dabei die jeweils wählbaren Relativpositionen stufenlos ineinander über, womit selbst kleinste Spalte vermieden werden können.

Die beispielhaft gezeigten Endkappen 19 weisen jeweils einen, insbesondere flachen, Abdeckabschnitt 27 und einen Kopplungsabschnitt 29 auf. Der Kopplungsabschnitt 29 steht von dem Abdeckabschnitt 27 in der Axialrichtung A hervor und dient zur Befestigung der jeweiligen Endkappe 19 an dem entsprechenden Befestigungselement. Die Befestigungselemente 15 weisen jeweils an ihren dem Zapfen 23 gegenüberliegenden axialen Stirnseiten eine Aufnahmeöffnung 31 auf. Diese sind jeweils derart ausgebildet, dass sie den gesamten Kopplungsabschnitt 29 der jeweiligen Endkappe 19 aufnehmen und haltern können.

Dabei sind die Abdeckabschnitte 27 der Endkappen 19 jeweils derart ausgebildet, dass sie in der axialen Draufsicht, also entlang der Axialrichtung A betrachtet, das entsprechende Befestigungselement 15 vollständig und das Abdeckprofil 17 lediglich teilweise bedecken (siehe erneut den vergrößerten Bereich in FIG. 1b)). Dabei liegen in den gezeigten Ausführungsbeispielen die Abdeckabschnitte 27 jeweils entlang des gesamten Umfangs der jeweiligen Stirnfläche des Abdeckprofils 17 an diesem an und bilden jeweils eine in sich geschlossene Abschlussfläche der Gleitschiene 11. Aufgrund der nur teilweisen Bedeckung des Abdeckprofils 17 durch die Endkappen 19 entsteht dabei ein gestufter, jedoch spaltfreier Abschluss der Gleitschienen 11. Wichtig ist dabei, dass die Endkappen 19 nicht in das Abdeckprofil 17 hineinrutschen, sondern tatsächlich auf dem Abdeckprofil 17 anliegen, um ein einheitliches Erscheinungsbild zu liefern und eine Spaltbildung zu vermeiden.

In dem in FIG. 1 gezeigten ersten Ausführungsbeispiel weisen die Kopplungsabschnitte 29 der Endkappen 19 sowie die entsprechenden Aufnahmeöffnungen 31 in den Befestigungselementen 19 quer zur Axialrichtung A jeweils einen achteckigen Querschnitt auf. Die Kopplungsabschnitte 29 der Endkappen 19 weisen dabei acht jeweils paarweise parallel zueinander verlaufende Wandabschnitte 37 auf. Diese sind um eine zentrale Ausnehmung 47 herum angeordnet.

Ferner weisen die Kopplungsabschnitte 29 der Endkappen 19 jeweils an ihren umfänglichen Außenflächen quer zur Axialrichtung A sechs entlang der Umfangsrichtung des jeweiligen Kopplungsabschnitts 29 verlaufende federelastische Lamellen 33 auf. Dabei sind drei Lamellen 33 an einem oberen Wandabschnitt 37 und drei Lamellen 33 an dem gegenüberliegenden unteren Wandabschnitt 37 vorgesehen (siehe Figuren 1b) und 1c)). Im zusammengesetzten Zustand der Gleitschiene 11 bilden diese Lamellen 33 (oder zumindest einige von diesen) einen Kraftschluss mit der Innenseite der Aufnahmeöffnung 31 des entsprechenden Befestigungselements 15, um so die Endkappe 19 in dem entsprechenden Befestigungselement 15 zu haltern. Dabei werden zumindest einige der Lamellen 33 federelastisch verformt. Ferner ist es möglich, dass auch der übrige Kopplungsabschnitt 29 quer zur Axialrichtung elastisch verformt wird, um die Endkappen 19 in den Befestigungselementen 15 noch besser zu fixieren.

Wie durch den Doppelpfeil in FIG. 1c) angedeutet ist, sind die Kopplungsabschnitte 29 der Endkappen 19 in Bezug auf die jeweiligen Aufnahmeöffnungen 31 jeweils derart bemessen, dass die Endkappen 19 jeweils quer zur Axialrichtung verschieblich und in unterschiedlichen Relativpositionen fixierbar sind. Damit ist die Relativpositionierung zwischen den Endkappen 19 und den jeweiligen Befestigungselementen 15 in einer zweiten Richtung (dann quer zur Axialrichtung A) einstellbar, was einen flexibleren Einsatz der Endkappen 19 erlaubt. Insbesondere sind dabei in beide Richtungen die Relativpositionen kontinuierlich, also stufenlos, einstellbar. Damit können nicht nur kleinere Ungenauigkeiten bei der Herstellung und/oder Montage der Gleitschiene 11 ausgeglichen werden, sondern wird es auch ermöglicht, unabhängige von der Seite der Gleitschiene 11, an welche das jeweilige Befestigungselement 15 zusammen mit der entsprechenden Endkappe 19 befestigt ist, einen spaltfreien Abschluss der Gleitschiene 11 zu gewährleisten. Dieser spaltfreie Abschluss gilt insbesondere für eine Montagefläche M der Befestigungselemente 15 hin zur Wand. Diese Ausgestaltung ist besonders flexibel.

Im Folgenden wird unter Bezug auf FIG. 2 eine Ausgestaltung für eine erfindungsgemäße Gleitschiene 11 entsprechend des zweiten Ausführungsbeispiels beschrieben.

Die einzigen Unterschiede zu dem ersten Ausführungsbeispiel liegen hierbei in der konkreten Ausgestaltung der jeweiligen Kopplungsabschnitte 29 und der Form der Aufnahmeöffnungen 31. Auf die detaillierte Beschreibung der übrigen identischen Merkmale wird verzichtet.

Wie insbesondere in FIG. 2c) zu erkennen ist, haben in dem zweiten Ausführungsbeispiel die Kopplungsabschnitte 29 keine achteckige, sondern eine im Wesentlichen ovale Form, welche im mittleren Bereich zwei zueinander parallele Wandabschnitte 37 aufweist. Diese Wandabschnitte 37 sind gegeneinander federelastisch verformbar, um im zusammengesetzten Zustand der Gleitschiene 11 einen die jeweilige Endkappe 19 fixierenden Kraftschluss zu unterstützen. Die entsprechenden Aufnahmeöffnungen 31 in den Befestigungselementen 15 haben dabei auch keine achteckige Form mehr, sondern sind im Querschnitt rechteckig ausgebildet. Dies erleichtert die Bildung der Aufnahmeöffnungen 31. Dennoch spricht hier per se nichts gegen die Verwendung von achteckig geformten Aufnahmeöffnungen 31.

Ferner sind hier keine Lamellen, sondern vier entlang der Axialrichtung A des jeweiligen Kopplungsabschnitts 29 verlaufende Stege 35 an den umfänglichen Außenflächen der Kopplungsabschnitte 29 gebildet. Diese stehen im zusammengesetzten Zustand der Gleitschiene 11 zur Fixierung der jeweiligen Endkappe 19 an dem entsprechenden Befestigungselement 15 mit der Innenseite der Aufnahmeöffnung 31 des entsprechenden Befestigungselements 15 kraftschlüssig in Kontakt. Dabei werden die Stege 35 durch die Rückstellkraft der oben angedeuteten federelastischen Verformung der Wandabschnitte 37 des Kopplungsabschnitts 29 gegen die Innenseite der entsprechenden Aufnahmeöffnung 31 gepresst. Zur gleichmäßigen Kraftverteilung sind die vier Stege 35 gleichmäßig um den Umfang des jeweiligen Kopplungsabschnitts 29 verteilt und paarweise einander gegenüberliegend positioniert. Eine derartige Ausgestaltung ist besonders robust und langlebig.

Nun wird unter Bezug auf FIG. 3 eine Ausgestaltung für eine erfindungsgemäße Gleitschiene 11 entsprechend des dritten Ausführungsbeispiels beschrieben.

Das dritte Ausführungsbeispiel unterscheidet sich von den bisherigen Ausführungsbeispielen sowohl bei der konkreten Ausgestaltung der jeweiligen Kopplungsabschnitte 29 als auch bei der Ausgestaltung der Aufnahmeöffnungen 31 der Befestigungselemente 15. Auf die detaillierte Beschreibung der übrigen identischen Merkmale wird hier verzichtet.

Wie insbesondere in Fig. 3c) zu erkennen ist, hat im dritten Ausführungsbeispiel der Kopplungsabschnitt 29 einen im Wesentlichen rechteckigen Querschnitt mit zwei parallel zueinander ausgerichteten Wandabschnitten 37. Diese sind durch eine an den quer einander gegenüberliegenden Seiten offene Ausnehmung 47 voneinander getrennt und aus einem federelastisch verformbaren Material gebildet. Dies erlaubt für den zusammengesetzten Zustand der Gleitschiene 11 eine federelastische Verformung der beiden Wandabschnitte 37 quer zur Axialrichtung A aufeinander zu, um somit die Kopplungsabschnitte 29 in den entsprechenden Aufnahmeöffnungen 31 zu verspannen.

Auch die entsprechenden Aufnahmeöffnungen 31 weisen jeweils einen rechteckigen Querschnitt auf und sind an den beiden quer einander gegenüberliegenden Seiten offen. Dies erlaubt eine Verschiebung der jeweiligen Endkappe 19 bezüglich des entsprechenden Befestigungselements 15 quer zur Axialrichtung A über einen größeren Bereich, da die Kopplungsabschnitte 29 jeweils seitlich über die entsprechende Aufnahmeöffnung 31 hinausragen können.

Wie in Fig. 3b) besonders gut zu erkennen ist, weisen in dem dritten Ausführungsbeispiel die Kopplungsabschnitte 29 der Endkappen 19 jeweils an den umfänglichen Außenflächen der parallelen Wandabschnitte 37 jeweils eine quer zur Axialrichtung A verlaufende Riffelung 39 auf. Die Innenflächen der entsprechenden Aufnahmeöffnungen 31 weisen jeweils entsprechende quer zur Axialrichtung A geriffelte Eingriffsflächen 41 auf. Im zusammengesetzten Zustand der Gleitschiene 11 stehen die besagten Riffelungen 39 mit den entsprechend geriffelten Eingriffsflächen 41 in Eingriff, um so die jeweilige Endkappe 19 an dem entsprechenden Befestigungselement 15 zu haltern. Dabei sorgt die federelastische Verformung der Wandabschnitte 37 für einen entsprechenden Kraftschluss. Diese Ausgestaltung ist besonders spezialisiert, weil unterschiedliche Riffelungen nicht einfach miteinander vertauschbar sind, aber dafür besonders fein auf die jeweiligen Anforderungen abstimmbar.

Zu guter Letzt wird unter Bezug auf FIG. 4 eine Ausgestaltung für eine erfindungsgemäße Gleitschiene 11 entsprechend des besonders bevorzugten vierten Ausführungsbeispiels beschrieben.

Das vierte Ausführungsbeispiel unterscheidet sich ebenfalls von den bisherigen Ausführungsbeispielen bei der konkreten Ausgestaltung der jeweiligen Kopplungsabschnitte 29 und bei der Ausgestaltung der Aufnahmeöffnungen 31 der Befestigungselemente 15. Auf die detaillierte Beschreibung der übrigen identischen Merkmale wird hier verzichtet.

Wie insbesondere in Fig. 4c) zu sehen ist, weist der Kopplungsabschnitt 29 des vierten Ausführungsbeispiels auch einen rechteckigen Querschnitt auf, welcher durch zwei quer zur Axialrichtung A parallel zueinander verlaufende Wandabschnitte 37 gebildet wird. Diese sind durch eine seitlich offene Ausnehmung 47 voneinander getrennt und federelastisch quer zur Axialrichtung A aufeinander zu verformbar. Dabei sind die beiden Wandabschnitte 37 gegenüber der Axialrichtung A voneinander weg geneigt, um im zusammengebauten Zustand größere Rückstellkräfte und folglich einen noch festeren Kraftschluss zu bilden.

Die rechteckig geformten und seitlich offenen Aufnahmeöffnungen 31 weisen ferner anstatt der geriffelten Eingriffsflächen 41 des dritten Ausführungsbeispiels an ihren stirnseitigen Enden jeweils eine Querschnittsreduktion 45 auf. Diese kann im Bedarfsfall auch einen Hinterschnitt bilden.

Wie in FIG. 4b) zu sehen ist, sind die beiden Wandabschnitte 37 hier anstelle von Riffelungen 39 mit Rastnasen 43 versehen. Im zusammengesetzten Zustand der Gleitschiene 11 stehen diese Rastnasen 43 zur Fixierung der jeweiligen Endkappe 19 an dem entsprechenden Befestigungselement 15 kraftschlüssig mit der jeweiligen Querschnittsreduktion 45 in Eingriff. Die federelastische Verformbarkeit der Wandabschnitte 37 erlaubt dabei das Einführen der Kopplungsabschnitte 29 und bildet dann im zusammengesetzten Zustand der Gleitschiene 11 den Kraftschluss. Alternativ oder ergänzend dazu kann der Eingriff zwischen den Rastnasen 43 und den Querschnittsreduktionen 45 auch formschlüssig gebildet werden (also insbesondere über einen Hinterschnitt), falls dies gewünscht ist. Eine solche Ausgestaltung erlaubt eine besonders feste und ggf. nicht zerstörungsfrei lösbare Fixierung der Endkappen 19 an den entsprechenden Befestigungselementen 15.

In dem hier gezeigten Ausführungsbeispiel weisen die Rastnasen 43 jeweils einen rampenförmigen Abschnitt auf. Dieser liegt an der Querschnittsreduktion 45 an und ist derart ausgestaltet, dass er eine in der Axialrichtung A wirkende Vorspannung der jeweiligen Endkappe 19 in die Aufnahmeöffnung 31 des entsprechenden Befestigungselements 15 hinein erzeugt. Damit ist die jeweilige Endkappe 19 in der Lage, selbständig seine konkrete relative Positionierung entlang der Axialrichtung A in Bezug auf das entsprechende Befestigungselement 15 anzupassen.

Die gezeigten Ausführungsbeispiele unterscheiden sich voneinander lediglich in der konkreten Ausgestaltung der Aufnahmeöffnungen 31 und der Kopplungsabschnitte 29. Dies soll jedoch nicht als Beschränkung des Schutzumfangs ausgelegt werden. Natürlich können sich auch weitere Unterschiede zwischen einzelnen Ausführungsformen einstellen, sofern dies zweckdienlich und/oder gewünscht ist.

Abschließend wird noch darauf hingewiesen, dass in all den gezeigten Ausführungsbeispielen jeweils die beiden Befestigungselemente 15 identisch zueinander ausgebildet sind und symmetrisch zu einer vertikalen Ebene entlang der Axialrichtung A (also zur Bildebene in den Figuren 1b), 2b), 3b) und 4b)) geformt sind. Auch die jeweiligen Endkappen 19 sind paarweise identisch zueinander ausgebildet und symmetrisch zu der besagten vertikalen Ebene ausgebildet. Somit ist es möglich, pro Ausführungsform jeweils nur eine Art von Befestigungselementen 15 und eine Art von Endkappen 19 zu verwenden. Dies ermöglicht erhebliche Kosteneinsparungen bei der Herstellung und erleichtert die Montage.

Abschließend sei darauf hingewiesen, dass einem Fachmann im Lichte der obigen Beschreibung der Ausführungsbeispiele ohne weiteres eine Vielzahl von Kombinationen und Modifikationen dieser in den Sinn kommen, welche vorliegend nicht explizit beschrieben, jedoch von dem Schutzumfang der beiliegenden Ansprüche umfasst sind.

### Bezugszeichenliste

- 11: Gleitschiene
- 13: Gleitschienenprofil
- 15: Befestigungselement
- 17: Abdeckprofil
- 19: Endkappe
- 21: Montageabschnitt
- 22: Montageöffnung
- 23: Zapfen
- 25: Fixierelement
- 27: Abdeckabschnitt
- 29: Kopplungsabschnitt
- 31: Aufnahmeöffnung
- 33: Lamelle
- 35: Steg
- 37: Wandabschnitt
- 39: Riffelung
- 41: Eingriffsfläche
- 43: Rastnase
- 45: Querschnittsreduktion
- 47: Ausnehmung
- A: Axialrichtung
- M: Montagefläche

## Patentansprüche

1. Gleitschiene (11) für einen Türantrieb, insbesondere für einen Türschließer, wobei die Gleitschiene (11) umfasst:
ein Gleitschienenprofil (13) für ein Gleitstück des Türantriebs;
zwei Befestigungselemente (15), wobei die beiden Befestigungselemente (15) an den beiden axialen Stirnseiten des Gleitschienenprofils (13) befestigbar sind, wobei die Befestigungselemente (15) derart ausgebildet sind, dass über diese die Gleitschiene (11) im zusammengesetzten Zustand an einem Montageort, insbesondere an einer Wand, einer Decke, einer Türzarge oder einem Türblatt, befestigbar ist; und
wenigstens ein Abdeckprofil (17), welches auf das Gleitschienenprofil (13) und die Befestigungselemente (15) aufschiebbar ist und derart ausgebildet ist, dass es im zusammengesetzten Zustand der Gleitschiene (11) das Gleitschienenprofil (13) und die Befestigungselemente (15) quer zur Axialrichtung (A) der Gleitschiene (11) zumindest teilweise umgibt;
**dadurch gekennzeichnet, dass**
die Gleitschiene (11) ferner zwei Endkappen (19) umfasst, wobei die Endkappen (19) in der Axialrichtung (A) der Gleitschiene (11) jeweils zumindest teilweise in ein entsprechendes der beiden Befestigungselemente (15) einschiebbar und fixierbar sind.

2. Gleitschiene (11) nach Anspruch 1,
wobei die beiden Befestigungselemente (15) jeweils derart symmetrisch ausgestaltet sind, dass diese an den beiden axialen Stirnseiten des Gleitschienenprofils (13) befestigbar sind,
wobei insbesondere die beiden Befestigungselemente (15) jeweils symmetrisch zu einer Ebene entlang der Axialrichtung (A) und parallel zu einer Montagefläche (M) der Befestigungselemente (15) ausgebildet sind.

3. Gleitschiene (11) nach Anspruch 1 oder 2,
wobei die beidem Endkappen (19) jeweils derart symmetrisch ausgestaltet sind, dass diese an den beiden Befestigungselementen (15) an den axialen Stirnseiten des Gleitschienenprofils (13) befestigbar sind,
wobei insbesondere die beiden Endkappen (15) jeweils symmetrisch zu einer Ebene entlang der Axialrichtung (A) und parallel zu einer Montagefläche (M) der Befestigungselemente (15) ausgebildet sind.

4. Gleitschiene (11) nach einem der vorhergehenden Ansprüche,
wobei die beiden Befestigungselemente (15) identisch zueinander ausgebildet sind, und/oder
wobei die beiden Endkappen (19) identisch zueinander ausgebildet sind.

5. Gleitschiene (11) nach einem der vorhergehenden Ansprüche,
wobei die Befestigungselemente (15) jeweils einen Montageabschnitt (21) und einen vom Montageabschnitt (21) in der Axialrichtung (A) abstehenden Zapfen (23) aufweisen;
wobei die Zapfen (23) jeweils in die entsprechende axiale Stirnseite des Gleitschienenprofils (13) einsteckbar sind und über wenigstens ein Fixierelement (25) an dem Gleitschienenprofil (13) fixierbar sind; und
wobei die Montageabschnitte (21) jeweils derart ausgestaltet sind, dass diese, insbesondere unter Zuhilfenahme eines separaten Montagelements, an dem Montageort befestigbar sind.

6. Gleitschiene (11) nach einem der vorhergehenden Ansprüche,
wobei die Befestigungselemente (15) und die Endkappen (19) jeweils derart ausgebildet sind, dass die Endkappen (19) jeweils in einer Richtung quer zur Axialrichtung (A), und insbesondere senkrecht in Bezug auf eine Montagefläche (M) der Befestigungselemente (15), in unterschiedlichen Relativpositionen in Bezug auf das entsprechende Befestigungselement (15) an diesem fixierbar sind.

7. Gleitschiene (11) nach Anspruch 6,
wobei die unterschiedlichen Relativpositionen quer zur Axialrichtung (A) einen zusammenhängenden Bereich aus axialen Relativpositionen bilden.

8. Gleitschiene (11) nach einem der vorhergehenden Ansprüche,
wobei die Befestigungselemente (15) und die Endkappen (19) jeweils derart ausgebildet sind, dass die Endkappen (19) entlang der Axialrichtung (A) in Bezug auf das jeweilige Befestigungselement (15) in unterschiedlichen Relativpositionen gegenüber dem jeweiligen Befestigungselement (15) fixierbar sind;
wobei insbesondere die axialen Relativpositionen einen zusammenhängenden Bereich aus axialen Relativpositionen bilden.

9. Gleitschiene (11) nach einem der vorhergehenden Ansprüche,
wobei das Abdeckprofil (17) in der Axialrichtung (A) länger ist als das Gleitschienenprofil (13) und die beiden Befestigungselemente (15) zusammen, sodass das Abdeckprofil (17) im zusammengesetzten Zustand der Gleitschiene (11) in der Axialrichtung (A) über wenigstens eines der beiden Befestigungselemente (15), insbesondere über beide Befestigungselemente (15), hinausragt;
wobei die Endkappen (19) derart ausgebildet sind, dass wenigstens eine von ihnen, insbesondere beide, im zusammengesetzten Zustand der Gleitschiene (11) an der entsprechenden der axialen Stirnseiten des Abdeckprofils (17) anliegt.

10. Gleitschiene (11) nach einem der vorhergehenden Ansprüche,
wobei die Endkappen (19) jeweils einen, insbesondere flachen, Abdeckabschnitt (27) und einen von diesem Abdeckabschnitt (27) in der Axialrichtung (A) hervorstehenden Kopplungsabschnitt (29) aufweisen;
wobei die Befestigungselemente (15) jeweils, insbesondere an ihren dem Zapfen (23) gegenüberliegenden axialen Stirnseiten, eine Aufnahmeöffnung (31) aufweisen, welche derart ausgestaltet ist, dass sie insbesondere den gesamten Kopplungsabschnitt (29) der jeweiligen Endkappe (19) aufnehmen und haltern kann.

11. Gleitschiene (11) nach Anspruch 10,
wobei die Kopplungsabschnitte (29) der Endkappen (19) und die Aufnahmeöffnungen (31) der Befestigungselemente (15) jeweils derart ausgestaltet und insbesondere bemessen sind, dass die Endkappen (19) jeweils quer zur Axialrichtung zwischen unterschiedlichen Relativpositionen in Bezug auf das jeweilige Befestigungselement (15) verschiebbar sind.

12. Gleitschiene (11) nach Anspruch 10 oder 11,
wobei die Aufnahmeöffnungen (31) der Befestigungselemente (15) jeweils einen rechteckigen oder achteckigen Querschnitt aufweisen;
wobei insbesondere die Aufnahmeöffnungen (31) der Befestigungselemente (15) jeweils an zwei quer zur Axialrichtung (A) einander gegenüberliegenden Seiten offen sind.

13. Gleitschiene (11) nach einem der Ansprüche 10 bis 12,
wobei die Abdeckabschnitte (27) der Endkappen (19) jeweils derart ausgebildet sind, dass sie in der axialen Draufsicht auf die entsprechende axiale Stirnseite der Gleitschiene (11) das entsprechende Befestigungselement (15) in seiner Gesamtheit und das Abdeckprofil (17) lediglich teilweise bedecken; und/oder
wobei die Abdeckabschnitte (27) der Endkappen (19) jeweils derart ausgebildet sind, dass diese entlang des gesamten Umfangs der jeweiligen Stirnfläche des Abdeckprofils (17) an diesem anliegen; und
wobei insbesondere die Abdeckabschnitte (27) der Endkappen (19) in der Axialrichtung (A) betrachtet jeweils eine in sich geschlossene Abschlussfläche bilden.

14. Gleitschiene (11) nach einem der Ansprüche 10 bis 13,
wobei die Kopplungsabschnitte (29) der Endkappen (19) quer zur Axialrichtung (A) jeweils einen ovalen, rechteckigen oder achteckigen Querschnitt aufweisen; und/oder
wobei die Kopplungsabschnitte (29) der Endkappen (19) jeweils wenigstens zwei parallel zueinander verlaufende Wandabschnitte (37) aufweisen, wobei insbesondere die zwei parallel zueinander verlaufenden Wandabschnitte (37) derart ausgebildet sind, dass diese im zusammengesetzten Zustand der Gleitschiene (11) quer zur Axialrichtung (A) federelastisch zueinander, insbesondere aufeinander zu, verformt sind, um so einen Kraft- und/oder Formschluss zwischen dem jeweiligen Kopplungsabschnitt (29) und dem entsprechenden Befestigungselement (15) zu bilden.

15. Gleitschiene (11) nach Anspruch 14,
wobei die Kopplungsabschnitte (29) der Endkappen (19) im Querschnitt jeweils eine Ausnehmung (47) aufweisen,
wobei die Ausnehmungen (47) in den entsprechenden Kopplungsabschnitten (29) jeweils parallel zueinander verlaufenden Wandabschnitte (37) quer zur Axialrichtung (A) voneinander trennen,
wobei insbesondere die Ausnehmungen (47) in den entsprechenden Kopplungsabschnitten (29) im Querschnitt jeweils einen Durchbruch bilden.

16. Gleitschiene (11) nach einem der Ansprüche 10 bis 15,
wobei die Kopplungsabschnitte (29) der Endkappen (19) jeweils an ihren umfänglichen Außenflächen quer zur Axialrichtung (A) wenigstens eine entlang der Umfangsrichtung des jeweiligen Kopplungsabschnitts (29) verlaufende federelastische Lamelle (33) aufweisen;
wobei die Lamellen (33) jeweils derart ausgebildet sind, dass diese im zusammengesetzten Zustand der Gleitschiene (11) zur Fixierung der jeweiligen Endkappe (19) an dem entsprechenden Befestigungselement (15) kraftschlüssig mit der Innenseite der Aufnahmeöffnung (31) des entsprechenden Befestigungselements (15) in Kontakt stehen.

17. Gleitschiene (11) nach Anspruch 16,
wobei die Kopplungsabschnitte (29) jeweils mehrere, insbesondere sechs, derartige Lamellen (33) aufweisen,
wobei insbesondere jeweils drei Lamellen (33) auf zwei quer zur Axialrichtung (A) einander gegenüberliegenden Außenflächen des jeweiligen Kopplungsabschnitts (29) vorgesehen sind.

18. Gleitschiene (11) nach einem der Ansprüche 10 bis 15,
wobei die Kopplungsabschnitte (29) der Endkappen (19) jeweils an ihren umfänglichen Außenflächen quer zur Axialrichtung (A) wenigstens einen entlang der Axialrichtung (A) des jeweiligen Kopplungsabschnitts (29) verlaufenden Steg (35) aufweisen;
wobei die Stege (35) jeweils derart ausgebildet sind, dass diese im zusammengesetzten Zustand der Gleitschiene (11) zur Fixierung der jeweiligen Endkappe (19) an dem entsprechenden Befestigungselement (15) kraftschlüssig mit der Innenseite der Aufnahmeöffnung (31) des entsprechenden Befestigungselements (15) in Kontakt stehen.

19. Gleitschiene (11) nach Anspruch 18;
wobei die Kopplungsabschnitte (29) jeweils mehrere, insbesondere vier, derartige Stege (35) aufweisen, welche, insbesondere gleichmäßig, um den Umfang des jeweiligen Kopplungsabschnitts (29) verteilt sind.

20. Gleitschiene (11) nach einem der Ansprüche 10 bis 15,
wobei die Kopplungsabschnitte (29) der Endkappen (19) jeweils an ihren umfänglichen Außenflächen quer zur Axialrichtung (A) wenigstens eine quer zur Axialrichtung (A) des jeweiligen Kopplungsabschnitts (29) verlaufende Riffelung (39) aufweisen;
wobei die Innenflächen der Aufnahmeöffnung (31) der entsprechenden Befestigungselemente (15) jeweils wenigstens eine quer zur Axialrichtung (A) geriffelte Eingriffsfläche (41) aufweisen;
wobei die Riffelungen (39) jeweils derart ausgebildet sind, dass diese im zusammengesetzten Zustand der Gleitschiene (11) zur Fixierung der jeweiligen Endkappe (19) an dem entsprechenden Befestigungselement (15) zumindest abschnittsweise kraftschlüssig mit der jeweiligen geriffelten Eingriffsfläche (41) des entsprechenden Befestigungselements (15) in Eingriff stehen.

21. Gleitschiene (11) nach Anspruch 20,
wobei die Kopplungsabschnitte (29) jeweils mehrere, insbesondere zwei, derartige Riffelungen (39) aufweisen, welche, insbesondere gleichmäßig, um den Umfang des jeweiligen Kopplungsabschnitts (29) verteilt sind.

22. Gleitschiene (11) nach einem der Ansprüche 10 bis 15,
wobei die Kopplungsabschnitte (29) der Endkappen (19) jeweils an ihren umfänglichen Außenflächen quer zur Axialrichtung (A) wenigstens eine quer zur Axialrichtung (A) des jeweiligen Kopplungsabschnitts (29) verlaufende Rastnase (43) aufweisen;
wobei die Aufnahmeöffnungen (31) der entsprechenden Befestigungselemente (15) jeweils, insbesondere an ihrem stirnseitigen Ende, wenigstens eine Querschnittsreduktion (45) aufweisen;
wobei die Rastnasen (43) jeweils derart ausgebildet sind, dass diese im zusammengesetzten Zustand der Gleitschiene (11) zur Fixierung der jeweiligen Endkappe (19) an dem entsprechenden Befestigungselement (15), insbesondere kraft- und/oder formschlüssig, mit der jeweiligen Querschnittsreduktion (45) des entsprechenden Befestigungselements (15) in Eingriff stehen.

23. Gleitschiene (11) nach Anspruch 22,
wobei die Kopplungsabschnitte (29) jeweils mehrere, insbesondere zwei, derartige Rastnasen (39) aufweisen, welche, insbesondere gleichmäßig, um den Umfang des jeweiligen Kopplungsabschnitts (29) verteilt sind.

24. Gleitschiene (11) nach Anspruch 22 oder 23,
wobei die Rastnasen (43) jeweils einen rampenförmigen Abschnitt aufweisen, welcher an der Querschnittsreduktion (45) anliegt und derart ausgestaltet ist, dass er eine in der Axialrichtung (A) wirkende Vorspannung der jeweiligen Endkappe (19) in die Aufnahmeöffnung (31) des entsprechenden Befestigungselements (15) hinein erzeugt.

## Claims

1. Slide rail (11) for a door drive, in particular for a door closer, wherein the slide rail (11) comprises:
a slide-rail profile (13) for a sliding piece of the door drive;
two fastening elements (15), wherein the two fastening elements (15) are able to be fastened to the two axial end faces of the slide-rail profile (13), wherein the fastening elements (15) are formed in such a way that, via these, the slide rail (11), in the assembled state, is able to be fastened at a mounting location, in particular at a wall, a ceiling, a door frame or a door leaf; and
at least one cover profile (17), which is able to be pushed onto the slide-rail profile (13) and the fastening elements (15) and is formed in such a way that, in the assembled state of the slide rail (11), it at least partially surrounds the slide-rail profile (13) and the fastening elements (15) transversely to the axial direction (A) of the slide rail (11);
**characterized in that**
the slide rail (11) further comprises two end caps (19), wherein the end caps (19), in the axial direction (A) of the slide rail (11), are in each case able to be pushed at least partially into a corresponding one of the two fastening elements (15) and able to be fixed.

2. Slide rail (11) according to Claim 1,
wherein the two fastening elements (15) are in each case configured symmetrically in such a way that these are able to be fastened to the two axial end faces of the slide-rail profile (13),
wherein in particular the two fastening elements (15) are in each case formed symmetrically in relation to a plane along the axial direction (A) and parallel to a mounting surface (M) of the fastening elements (15).

3. Slide rail (11) according to Claim 1 or 2,
wherein the two end caps (19) are in each case configured symmetrically in such a way that these are able to be fastened to the two fastening elements (15) at the axial end faces of the slide-rail profile (13),
wherein in particular the two end caps (15) are in each case formed symmetrically in relation to a plane along the axial direction (A) and parallel to a mounting surface (M) of the fastening elements (15) .

4. Slide rail (11) according to one of the preceding claims,
wherein the two fastening elements (15) are formed to be identical to one another, and/or
wherein the two end caps (19) are formed to be identical to one another.

5. Slide rail (11) according to one of the preceding claims,
wherein the fastening elements (15) in each case have a mounting portion (21) and a peg (23) which projects in the axial direction (A) from the mounting portion (21);
wherein the pegs (23) are in each case able to be plugged into the corresponding axial end face of the slide-rail profile (13) and are able to be fixed via at least one fixing element (25) to the slide-rail profile (13); and
wherein the mounting portions (21) are in each case configured in such a way that these are able to be fastened at the mounting location, in particular with the aid of a separate mounting element.

6. Slide rail (11) according to one of the preceding claims,
wherein the fastening elements (15) and the end caps (19) are in each case formed in such a way that, in each case in a direction transverse to the axial direction (A), and in particular perpendicular to a mounting surface (M) of the fastening elements (15), the end caps (19) are able to be fixed to the corresponding fastening element (15) at different relative positions with respect thereto.

7. Slide rail (11) according to Claim 6,
wherein the different relative positions transverse to the axial direction (A) form a continuous range of axial relative positions.

8. Slide rail (11) according to one of the preceding claims,
wherein the fastening elements (15) and the end caps (19) are in each case formed in such a way that, along the axial direction (A), the end caps (19) are able to be fixed in relation to the respective fastening element (15) at different relative positions with respect to the respective fastening element (15);
wherein in particular the axial relative positions form a continuous range of axial relative positions.

9. Slide rail (11) according to one of the preceding claims,
wherein the cover profile (17) is longer in the axial direction (A) than the slide-rail profile (13) and the two fastening profiles (15) combined, so that, in the assembled state of the slide rail (11), the cover profile (17) protrudes beyond at least one of the two fastening elements (15), in particular beyond both fastening elements (15), in the axial direction (A);
wherein the end caps (19) are formed in such a way that, in the assembled state of the slide rail (11), at least one of them, in particular both, abut against the corresponding one of the axial end faces of the cover profile (17).

10. Slide rail (11) according to one of the preceding claims,
wherein the end caps (19) in each case have an, in particular flat, cover portion (27) and a coupling portion (29) which projects in the axial direction (A) from said cover portion (27);
wherein the fastening elements (15) in each case have, in particular at their axial end faces situated opposite the peg (23), a receiving opening (31) which is configured in such a way that it is able to receive, and hold, in particular the entire coupling portion (29) of the respective end cap (19) .

11. Slide rail (11) according to Claim 10,
wherein the coupling portions (29) of the end caps (19) and the receiving openings (31) of the fastening elements (15) are in each case configured, and in particular dimensioned, in such a way that the end caps (19), in each case transversely to the axial direction, are displaceable between different relative positions with respect to the respective fastening element (15).

12. Slide rail (11) according to Claim 10 or 11,
wherein the receiving openings (31) of the fastening elements (15) in each case have a rectangular or octagonal cross section;
wherein in particular the receiving openings (31) of the fastening elements (15) are in each case open at two sides which are situated opposite one another transversely to the axial direction (A).

13. Slide rail (11) according to one of Claims 10 to 12, wherein the cover portions (27) of the end caps (19) are in each case formed in such a way that, in an axial plan view of the corresponding axial end face of the slide rail (11), they cover the corresponding fastening portion (15) in its entirety and cover the cover profile (17) only partially; and/or
wherein the cover portions (27) of the end caps (19) are in each case formed in such a way that these abut against the cover profile (17) along the entire periphery of the respective end face thereof; and wherein in particular the cover portions (27) of the end caps (19), when viewed in the axial direction (A), in each case form a closed terminating surface.

14. Slide rail (11) according to one of Claims 10 to 13, wherein the coupling portions (29) of the end caps (19), transversely to the axial direction (A), in each case have an oval, rectangular or octagonal cross section; and/or
wherein the coupling portions (29) of the end caps (19) in each case have at least two wall portions (37) which extend parallel to one another,
wherein in particular the two wall portions (37) extending parallel to one another are formed in such a way that, in the assembled state of the slide rail (11), these are deformed in a resiliently elastic manner in relation to one another, in particular towards one another, transversely to the axial direction (A) in order, in this way, for a force fit and/or form fit to be formed between the respective coupling portion (29) and the corresponding fastening element (15).

15. Slide rail (11) according to Claim 14,
wherein, in cross section, the coupling portions (29) of the end caps (19) in each case have a recess (47),
wherein the recesses (47) in the corresponding coupling portions (29) in each case separate from one another, transversely to the axial direction (A), wall portions (37) extending parallel to one another,
wherein in particular, in cross section, the recesses (47) in the corresponding coupling portions (29) in each case form an aperture.

16. Slide rail (11) according to one of Claims 10 to 15, wherein the coupling portions (29) of the end caps (19), in each case on their peripheral outer surfaces transverse to the axial direction (A), have at least one resiliently elastic lamella (33) which extends along the peripheral direction of the respective coupling portion (29);
wherein the lamellae (33) are in each case formed in such a way that, in the assembled state of the slide rail (11), for the purpose of fixing the respective end cap (19) to the corresponding fastening element (15), these are in contact in a force-fitting manner with the inner side of the receiving opening (31) of the corresponding fastening element (15).

17. Slide rail (11) according to Claim 16,
wherein the coupling portions (29) in each case have multiple, in particular six, such lamellae (33),
wherein in particular provision is made of in each case three lamellae (33) on two outer surfaces of the respective coupling portion (29) that are situated opposite one another transversely to the axial direction (A).

18. Slide rail (11) according to one of Claims 10 to 15, wherein the coupling portions (29) of the end caps (19), in each case on their peripheral outer surfaces transverse to the axial direction (A), have at least one web (35) which extends along the axial direction (A) of the respective coupling portion (29) ;
wherein the webs (35) are in each case formed in such a way that, in the assembled state of the slide rail (11), for the purpose of fixing the respective end cap (19) to the corresponding fastening element (15), these are in contact in a force-fitting manner with the inner side of the receiving opening (31) of the corresponding fastening element (15).

19. Slide rail (11) according to Claim 18,
wherein the coupling portions (29) in each case have multiple, in particular four, such webs (35), which are distributed, in particular uniformly, around the periphery of the respective coupling portion (29).

20. Slide rail (11) according to one of Claims 10 to 15, wherein the coupling portions (29) of the end caps (19), in each case on their peripheral outer surfaces transverse to the axial direction (A), have at least one fluting (39) which extends transversely to the axial direction (A) of the respective coupling portion (29);
wherein the inner surfaces of the receiving opening (31) of the corresponding fastening elements (15) in each case have at least one engagement surface (41) which is fluted transversely to the axial direction (A);
wherein the flutings (39) are in each case formed in such a way that, in the assembled state of the slide rail (11), for the purpose of fixing the respective end cap (19) to the corresponding fastening element (15), these at least sectionally engage in a force-fitting manner with the respective fluted engagement surface (41) of the corresponding fastening element (15).

21. Slide rail (11) according to Claim 20,
wherein the coupling portions (29) in each case have multiple, in particular two, such flutings (39), which are distributed, in particular uniformly, around the periphery of the respective coupling portion (29).

22. Slide rail (11) according to one of Claims 10 to 15, wherein the coupling portions (29) of the end caps (19), in each case on their peripheral outer surfaces transverse to the axial direction (A), have at least one latching nose (43) which extends transversely to the axial direction (A) of the respective coupling portion (29);
wherein the receiving openings (31) of the corresponding fastening elements (15) in each case have, in particular at their end-face end, at least one cross-sectionally reduced portion (45);
wherein the latching noses (43) are in each case formed in such a way that, in the assembled state of the slide rail (11), for the purpose of fixing the respective end cap (19) to the corresponding fastening element (15), these engage, in particular in a force-fitting and/or form-fitting manner, with the respective cross-sectionally reduced portion (45) of the corresponding fastening element (15).

23. Slide rail (11) according to Claim 22,
wherein the coupling portions (29) in each case have multiple, in particular two, such latching noses (39), which are distributed, in particular uniformly, around the periphery of the respective coupling portion (29).

24. Slide rail (11) according to Claim 22 or 23,
wherein the latching noses (43) in each case have a ramp-like portion which abuts against the cross-sectionally reduced portion (45) and which is configured in such a way that it generates a preload, acting in the axial direction (A), of the respective end cap (19) into the receiving opening (31) of the corresponding fastening element (15).

## Revendications

1. Rail de coulissement (11) pour un système d'entraînement de porte, en particulier pour un ferme-porte, le rail de coulissement (11) comprenant :
un profilé (13) de rail de coulissement pour une pièce coulissante du système d'entraînement de porte ;
deux éléments de fixation (15), les deux éléments de fixation (15) étant aptes à être fixés sur les deux côtés frontaux axiaux du profilé (13) de rail de coulissement, les éléments de fixation (15) étant conçus de telle sorte que le rail de coulissement (11) soit apte à être fixé à l'état d'assemblage sur un lieu de montage, en particulier sur un mur, un plafond, un châssis de porte ou un panneau de porte ; et
au moins un profilé de recouvrement (17) qui est apte à être inséré sur le profilé (13) de rail de coulissement et les éléments de fixation (15) et qui est conçu de telle sorte qu'à l'état d'assemblage du rail de coulissement (11), il entoure au moins partiellement le profilé (13) de rail de coulissement et les éléments de fixation (15) transversalement à la direction axiale (A) du rail de coulissement (11) ;
**caractérisé en ce que**
le rail de coulissement (11) comprend en outre deux capuchons d'extrémité (19), les capuchons d'extrémité (19) étant aptes à être insérés et fixés chacun au moins partiellement dans un élément correspondant des deux éléments de fixation (15) dans la direction axiale (A) du rail de coulissement (11).

2. Rail de coulissement (11) selon la revendication 1, les deux éléments de fixation (15) étant respectivement conçus de manière symétrique de telle sorte qu'ils sont aptes à être fixés sur les deux côtés frontaux axiaux du profilé (13) de rail de coulissement,
les deux éléments de fixation (15) étant notamment symétriques par rapport à un plan le long de la direction axiale (A) et parallèles à une surface de montage (M) des éléments de fixation (15).

3. Rail de coulissement (11) selon la revendication 1 ou la revendication 2,
dans lequel les deux capuchons d'extrémité (19) sont chacun conçus de manière symétrique de telle sorte qu'ils soient aptes à être fixés aux deux éléments de fixation (15) sur les côtés frontaux axiaux du profilé (13) de rail de coulissement,
en particulier, les deux capuchons d'extrémité (15) étant chacun symétriques par rapport à un plan le long de la direction axiale (A) et parallèles à une surface de montage (M) des éléments de fixation (15).

4. Rail de coulissement (11) selon l'une des revendications précédentes,
dans lequel les deux éléments de fixation (15) sont identiques l'un à l'autre, et/ou
dans lequel les deux capuchons d'extrémité (19) sont identiques l'un à l'autre.

5. Rail de coulissement (11) selon l'une des revendications précédentes,
dans lequel les éléments de fixation (15) présentent chacun une partie de montage (21) et un tenon (23) faisant saillie de la partie de montage (21) dans la direction axiale (A) ;
les tenons (23) sont chacun aptes à être enfichés dans le côté frontal axial correspondant du profilé (13) de rail de coulissement et sont aptes à être fixés sur le profilé (13) de rail de coulissement par l'intermédiaire d'au moins un élément de fixation (25) ; et
les parties de montage (21) sont chacune conçues de telle sorte qu'elles soient aptes à être fixées sur le lieu de montage, notamment en utilisant un élément de montage séparé.

6. Rail de coulissement (11) selon l'une des revendications précédentes, dans lequel les éléments de fixation (15) et les capuchons d'extrémité (19) sont respectivement conçus de telle sorte que les capuchons d'extrémité (19) sont chacun aptes à être fixés dans une direction transversale à la direction axiale (A), et notamment perpendiculairement par rapport à une surface de montage (M) des éléments de fixation (15), dans des positions relatives différentes par rapport à l'élément de fixation (15) correspondant sur celui-ci.

7. Rail de coulissement (11) selon la revendication 6, dans lequel les différentes positions relatives forment, transversalement à la direction axiale A, une zone cohérente de positions relatives axiales.

8. Rail de coulissement (11) selon l'une des revendications précédentes,
dans lequel les éléments de fixation (15) et les capuchons d'extrémité (19) sont respectivement conçus de telle sorte que les capuchons d'extrémité (19) soient aptes à être fixés le long de la direction axiale (A) par rapport à l'élément de fixation (15) respectif dans différentes positions relatives par rapport à l'élément de fixation (15) respectif ;
les positions relatives axiales formant en particulier une zone cohérente de positions relatives axiales.

9. Rail de coulissement (14) selon l'une des revendications précédentes,
dans lequel le profilé de recouvrement (17) est plus long dans la direction axiale (A) que le profilé (13) de rail de coulissement et les deux éléments de fixation (15) réunis, de sorte que le profilé de recouvrement (17), à l'état d'assemblage du rail de coulissement (11), dépasse dans la direction axiale (A) d'au moins un des deux éléments de fixation (15), en particulier des deux éléments de fixation (15) ;
les capuchons d'extrémité (19) sont conçus de telle sorte qu'au moins l'un d'entre eux, en particulier les deux, s'applique, à l'état d'assemblage du rail de coulissement (11), contre la face correspondante des côtés frontaux axiaux du profilé de recouvrement (17).

10. Rail de coulissement (11) selon l'une des revendications précédentes,
dans lequel les capuchons d'extrémité (19) présentent chacun une portion de recouvrement (27), notamment plate, et une portion de liaison (29) faisant saillie de cette portion de recouvrement (27) dans la direction axiale (A) ;
les éléments de fixation (15) présentent chacun, notamment sur leurs côtés frontaux axiaux opposées au tenon (23), une ouverture de réception (31) qui est conçue de telle sorte qu'elle soit apte à notamment recevoir et maintenir l'ensemble de la portion de liaison (29) du capuchon d'extrémité (19) respectif.

11. Rail de coulissement (11) selon la revendication 10, dans lequel les portions de liaison (29) des capuchons d'extrémité (19) et les ouvertures de réception (31) des éléments de fixation (15) sont respectivement configurées, et notamment dimensionnées, de manière à ce que les capuchons d'extrémité (19) soient chacun aptes à être déplacés transversalement à la direction axiale entre différentes positions relatives par rapport à l'élément de fixation (15) respectif.

12. Rail de coulissement (11) selon la revendication 10 ou la revendication 11,
dans lequel les ouvertures de réception (31) des éléments de fixation (15) présentent chacune une section transversale rectangulaire ou octogonale ;
les ouvertures de réception (31) des éléments de fixation (15) étant notamment ouvertes respectivement sur deux côtés opposés transversalement à la direction axiale (A).

13. Rail de coulissement (11) selon l'une des revendications 10 à 12,
dans lequel les portions de recouvrement (27) des capuchons d'extrémité (19) sont respectivement réalisées de manière à recouvrir, en vue axiale de dessus sur le côté frontal axial correspondant du rail de coulissement (11), l'élément de fixation (15) correspondant dans sa totalité et le profilé de recouvrement (17) seulement partiellement ; et/ou
dans lequel les portions de recouvrement (27) des capuchons d'extrémité (19) sont chacune conçues de telle sorte qu'elles s'appliquent contre le profilé de recouvrement (17) le long de toute la périphérie du côté frontal respectif ; et
dans lequel, en particulier, les portions de recouvrement (27) des capuchons d'extrémité (19) forment chacune une surface de fermeture fermée sur elle-même, vu dans la direction axiale (A).

14. Rail de coulissement (11) selon l'une des revendications 10 à 13,
dans lequel les portions de liaison (29) des capuchons d'extrémité (19) présentent chacune une section transversale ovale, rectangulaire ou octogonale transversalement à la direction axiale (A) ; et/ou
dans lequel les portions de liaison (29) des capuchons d'extrémité (19) présentent chacune au moins deux portions de paroi (37) s'étendant parallèlement l'une à l'autre, les deux portions de paroi (37) qui s'étendent parallèlement l'une à l'autre étant notamment conçues de telle sorte qu'à l'état d'assemblage du rail de coulissement (11), elles soient déformées élastiquement l'une par rapport à l'autre, en particulier l'une vers l'autre, transversalement à la direction axiale (A), afin de former ainsi une liaison par friction et/ou une liaison par complémentarité de formes entre la portion de liaison (29) respective et l'élément de fixation (15) correspondant.

15. Rail de coulissement (11) selon la revendication 14, dans lequel les portions de liaison (29) des capuchons d'extrémité (19) présentent chacune un évidement (47) en section transversale,
les évidements (47) dans les portions de liaison (29) correspondantes séparant les unes des autres des portions de paroi (37) respectives s'étendant parallèlement les unes aux autres transversalement à la direction axiale (A),
les évidements (47) dans les portions de liaison correspondantes (29) formant notamment chacun un passage en section transversale.

16. Rail de coulissement (11) selon l'une des revendications 10 à 15,
dans lequel les portions de liaison (29) des capuchons d'extrémité (19) présentent chacune sur leurs surfaces extérieures périphériques, transversalement à la direction axiale (A), au moins une lamelle élastique (33) s'étendant le long de la direction périphérique de la portion de liaison (29) correspondante ;
les lamelles (33) étant respectivement conçues de telle sorte que, à l'état d'assemblage du rail de coulissement (11), elles sont en contact avec friction avec la face intérieure de l'ouverture de réception (31) de l'élément de fixation (15) correspondant pour fixer le capuchon d'extrémité (19) respectif sur l'élément de fixation (15) correspondant.

17. Rail de coulissement (11) selon la revendication 16, Dans lequel les portions de liaison (29) présentent chacune plusieurs lamelles (33) de ce type, notamment six,
trois lamelles (33) étant notamment prévues sur deux surfaces extérieures de la portion de liaison (29) respective, opposées l'une à l'autre transversalement à la direction axiale (A).

18. Rail de coulissement (11) selon l'une des revendications 10 à 15,
dans lequel les portions de liaison (29) des capuchons d'extrémité (19) présentent chacune sur leurs surfaces extérieures périphériques, transversalement à la direction axiale (A), au moins une nervure (35) s'étendant le long de la direction axiale (A) de la portion de liaison (29) respective ;
les nervures (35) sont chacune conçues de telle sorte qu'à l'état d'assemblage du rail de coulissement (11), elles sont en contact avec friction avec la face intérieure de l'ouverture de réception (31) de l'élément de fixation (15) correspondant pour fixer le capuchon d'extrémité (19) respectif sur l'élément de fixation (15) correspondant.

19. Rail de coulissement (11) selon la revendication 18 ;
dans lequel les portions de liaison (29) comportent chacune plusieurs, notamment quatre, nervures (35) de ce type, qui sont réparties, notamment régulièrement, autour de la périphérie de la portion de liaison (29) correspondante.

20. Rail de coulissement (11) selon l'une des revendications 10 à 15,
dans lequel les portions de liaison (29) des capuchons d'extrémité (19) présentent chacune sur leurs surfaces extérieures périphériques, transversalement à la direction axiale (A), au moins un cannelage (39) s'étendant transversalement à la direction axiale (A) de la portion de liaison (29) respective ;
les surfaces intérieures de l'ouverture de réception (31) des éléments de fixation (15) correspondants présentent chacune au moins une surface d'engagement (41) cannelée transversalement à la direction axiale (A) ;
les cannelages (39) sont chacun conçus de telle sorte qu'à l'état d'assemblage du rail de coulissement (11), ils s'engagent au moins partiellement avec friction avec la surface d'engagement cannelée (41) respective de l'élément de fixation correspondant (15) pour fixer le capuchon d'extrémité (19) respectif sur l'élément de fixation correspondant (15).

21. Rail de coulissement (11) selon la revendication 20, dans lequel les portions de liaison (29) présentent chacune plusieurs, notamment deux, tels cannelages (39), qui sont répartis, notamment régulièrement, autour de la périphérie de la portion de liaison (29) respective.

22. Rail de coulissement (11) selon l'une des revendications 10 à 15,
dans lequel les portions de liaison (29) des capuchons d'extrémité (19) présentent chacun sur leurs surfaces extérieures périphériques, transversalement à la direction axiale (A), au moins un ergot d'encliquetage (43) s'étendant transversalement à la direction axiale (A) de la portion de liaison respective (29) ;
les ouvertures de réception des éléments de fixation (15) correspondants présentent chacune, en particulier à leur extrémité frontale, au moins une réduction de section (45) ;
les ergots d'encliquetage (43) sont chacun conçus de telle sorte que, à l'état d'assemblage du rail de coulissement (11), ils sont en prise avec la réduction de section respective (45) de l'élément de fixation correspondant (15) pour fixer le capuchon d'extrémité respectif (19) sur l'élément de fixation correspondant (15), notamment par friction et/ou par complémentarité de formes.

23. Rail de coulissement (11) selon la revendication 22, dans lequel les portions de liaison (29) présentent chacune plusieurs, notamment deux, ergots d'encliquetage (39) de ce type, qui sont répartis, notamment de manière régulière, autour de la périphérie de la portion de liaison (29) correspondante.

24. Rail de coulissement (11) selon la revendication 22 ou la revendication 23,
dans lequel les ergots d'encliquetage (43) présentent chacun une section en forme de rampe qui s'applique contre la réduction de section (45) et qui est conçue de telle sorte qu'elle génère une précontrainte du capuchon d'extrémité (19) respectif agissant dans la direction axiale (A) dans l'ouverture de réception (31) de l'élément de fixation (15) correspondant.
